# FASCICULE DE BREVET EUROPEEN

(11) **EP 1 764 006 B1**
(45) Date de publication et mention de la délivrance du brevet: **21.01.2009**
(21) Numéro de dépôt: 06300958.3
(22) Date de dépôt: 18.09.2006
(51) Int. Cl.: A41D 13/012

(54) **Vêtement de protection étanche du type ciré**
Undurchlässige Schutzkleidung von gewaschener Art
Impervious protective garment like a washed garment

(30) Priorité: 19.09.2005 FR 0552808
(43) Date de publication de la demande: 21.03.2007
(73) Titulaire: ETABLISSEMENTS GUY COTTEN, 29910 Tregunc (FR)
(72) Inventeur: Cotten, Guy, 29900 Concarneau (FR)
(74) Mandataire: Catherine, Alain

(56) Documents cités:
- FR-A- 2 374 860
- US-A- 4 416 641
- US-A- 5 867 828
- US-B1- 6 167 571

## Description

La présente invention concerne un vêtement de protection étanche du type ciré qui peut se décliner sous forme notamment d'une veste, d'un pantalon, d'un tablier. Il est destiné à être porté par des personnes souhaitant être protégées d'un environnement hostile, notamment vent, humidité, eau (pluie, embruns, paquets de mer...).

Les vêtements étanches sont largement utilisés dans les professions ou pour des loisirs dans lesquels des utilisateurs souhaitent être protégés de l'environnement. Toutefois, cette étanchéité présente certains inconvénients du fait que l'espace interne au vêtement, du coté de l'utilisateur, est isolé de l'extérieur et aussi bien l'eau sous forme vapeur ou liquide, par exemple sueur, ne peut s'échapper efficacement. Par ailleurs, la vapeur d'eau (sueur) est généralement à une température supérieure à celle de l'environnement extérieur au vêtement et elle a tendance à se condenser sur les parties froides du vêtement. Il en résulte que l'intérieur du vêtement va finir par se recouvrir d'une pellicule d'eau, résultant de la condensation, dont la présence et les caractéristiques physiques (notamment conduction thermique) vont provoquer une sensation désagréable à l'utilisateur et, également, entraîner la dégradation de la qualité d'isolation thermique du vêtement. Ces sensations et effets ont principalement lieu dans les zones serrées, c'est à dire dans lesquelles le vêtement est au contact de l'utilisateur et notamment les parties serrées ou les parties hautes du vêtement, les parties basses étant généralement plus amples afin de laisser une certaine liberté de mouvement à l'utilisateur.

On connaît par US-5867828 des cuissardes ayant une couche perméable à l'air et sur laquelle est fixée sur une face une couche étanche qui est elle-même recouverte d'un revêtement externe, l'autre face de la couche perméable à l'air étant recouverte d'une doublure.

L'invention concerne un vêtement étanche qui évite ces effets en mettant en oeuvre une doublure interne, la doublure comportant une feuille de mousse souple en matière plastique qui permet de séparer/isoler la partie extérieure du vêtement qui est soumis à l'environnement, de l'utilisateur qui n'est donc plus au contact direct d'une partie froide. De plus, la mousse peut présenter d'autres avantages. Par exemple d'amortissement ou effet coussin comme dans le cas où un gilet de secours, un harnais, voir un sac à dos, porté sur un vêtement qui est une veste. De préférence la doublure est disposée dans les parties de la veste qui sont le plus au contact de l'utilisateur : les parties les plus serrées, ce qui correspond en général au haut de la veste. Pour un vêtement qui est un pantalon, la/les doublures sont de préférence au niveau des cuisses et/ou l'entrejambes, voire les bretelles dans le cas d'un pantalon type salopette.

L'invention propose donc un vêtement de protection réalisé dans une toile extérieure (c'est la toile principale formant le vêtement ici qualifiée d'extérieure pour la différentier de la toile de la doublure qui est à l'intérieur du vêtement) étanche à l'eau (vapeur et liquide) et l'air formée de la superposition d'une couche externe d'un film de polychlorure de vinyle (PVC) et d'une couche interne d'un tissé, le film et le tissé étant soudés (solidarisés) ensembles.

Selon l'invention, au moins une partie du vêtement est doublée intérieurement par une doublure réalisée avec de la toile (la toile extérieure et la toile de la doublure sont de même constitution) et comportant en outre une feuille de mousse s'étendant dans ladite doublure, la toile de la doublure étant soudée au moins sur sa périphérie sur le tissé de la toile extérieure dans des zones de soudage, la feuille de mousse étant disposée essentiellement libre (elle est essentiellement libre en surface : elle n'est pas soudée sur toute sa surface à la toile mais elle peut éventuellement être soudée en certains points espacés de sa surface, elle est par contre retenue dans la doublure pour éviter de tomber) entre la toile de la doublure et la toile extérieure, ladite feuille de mousse étant solidarisée à la toile extérieure et/ou à la toile de la doublure au moins vers sa partie haute afin d'être retenue et de ne pas tomber dans ladite doublure.

Le vêtement de l'invention est préférentiellement une veste, une vareuse, un pantalon (montant type salopette ou classique : arrivant à la taille), une cotte à bretelles ou un tablier et plus généralement tout ce qui peut servir à couvrir et protéger le corps humain et qui présente des zones serrées et/ou au contact du corps et sur lesquelles l'humidité, notamment la sueur, à tendance à condenser dans le cas d'un vêtement normal sans la doublure de l'invention. Ces zones qui sont donc préférentiellement doublées, sont pour un vêtement de type veste (voire pour des bretelles d'une salopette/cotte ou d'un gilet/bretelles de sauvetage) le dessus des épaules, le haut du dos et de la poitrine, pour un vêtement de type pantalon le dessus des cuisses (voire l'abdomen si le pantalon monte : salopette/cotte), pour un vêtement de type tablier l'abdomen.

L'invention concerne donc également un tablier de protection du type ciré réalisée dans une toile extérieure étanche à l'eau et l'air formée de la superposition d'une couche externe d'un film de polychlorure de vinyle et d'une couche interne d'un tissé, le film et le tissé étant soudés ensembles, dans laquelle au moins la partie avant du tablier en relation avec l'abdomen est doublée intérieurement par une doublure réalisée avec de la toile et comportant en outre une feuille de mousse s'étendant dans ladite doublure, la toile de la doublure étant soudée au moins sur sa périphérie sur le tissé de la toile extérieure dans des zones de soudage, la feuille de mousse étant disposée essentiellement libre entre la toile de la doublure et la toile extérieure, ladite feuille de mousse étant solidarisée à la toile extérieure et/ou à la toile de la doublure au moins vers sa partie haute afin d'être retenue et de ne pas tomber dans ladite doublure.

L'invention concerne donc également un pantalon de protection du type ciré réalisée dans une toile extérieure étanche à l'eau et l'air formée de la superposition d'une couche externe d'un film de polychlorure de vinyle et d'une couche interne d'un tissé, le film et le tissé étant soudés ensembles, dans laquelle au moins la partie avant du pantalon en relation avec les cuisses est doublée intérieurement par une doublure réalisée avec de la toile et comportant en outre une feuille de mousse s'étendant dans ladite doublure, la toile de la doublure étant soudée au moins sur sa périphérie sur le tissé de la toile extérieure dans des zones de soudage, la feuille de mousse étant disposée essentiellement libre entre la toile de la doublure et la toile extérieure, ladite feuille de mousse étant solidarisée à la toile extérieure et/ou à la toile de la doublure au moins vers sa partie haute afin d'être retenue et de ne pas tomber dans ladite doublure.

Dans le cas d'un pantalon présentant un prolongement supérieur abdominal, la partie avant du pantalon en relation avec l'abdomen est doublée intérieurement par une doublure réalisée avec de la toile et comportant en outre une feuille de mousse s'étendant dans ladite doublure, la toile de la doublure étant soudée au moins sur sa périphérie sur le tissé de la toile extérieure dans des zones de soudage, la feuille de mousse étant disposée essentiellement libre entre la toile de la doublure et la toile extérieure, ladite feuille de mousse étant solidarisée à la toile extérieure et/ou à la toile de la doublure au moins vers sa partie haute afin d'être retenue et de ne pas tomber dans ladite doublure.

L'invention concerne donc également une veste de protection à manches du type ciré réalisée dans une toile extérieure étanche à l'eau et l'air formée de la superposition d'une couche externe d'un film de polychlorure de vinyle et d'une couche interne d'un tissé, le film et le tissé étant soudés ensembles, dans laquelle au moins une partie de la veste est doublée intérieurement par une doublure réalisée avec de la toile et comportant en outre une feuille de mousse s'étendant dans ladite doublure, la toile de la doublure étant soudée au moins sur sa périphérie sur le tissé de la toile extérieure dans des zones de soudage, la feuille de mousse étant disposée essentiellement libre entre la toile de la doublure et la toile extérieure, ladite feuille de mousse étant solidarisée à la toile extérieure et/ou à la toile de la doublure au moins vers sa partie haute afin d'être retenue et de ne pas tomber dans ladite doublure.

Dans divers modes de mise en oeuvre de l'invention, les moyens suivants pouvant être utilisés seuls ou selon toutes les combinaisons techniquement possibles, sont employés:
- la feuille de mousse est dans un espace clos, (doublure avec soudure périphérique continue étanche)
- le tissé est en polyester,
- le tissé est en polyamide,
- la feuille de mousse est soudée à la toile le long de bords périphériques hauts, (partie haute du vêtement, par exemple tour du cou pour une veste, partie haute de l'abdomen pour une salopette/cotte)
- la feuille de mousse est soudée à la toile le long de lignes hautes, (partie haute du vêtement en plein champ de la feuille de mousse, par exemple le long de la crête de l'épaule)
- la feuille de mousse est soudée le long de toute sa périphérie à la toile,
- la feuille de mousse est soudée à la toile en certains points espacés de sa surface,
- la feuille de mousse à une épaisseur comprise entre 2mm et 6mm,
- la feuille de mousse à une épaisseur comprise entre 2mm et plus de 6mm,
- le film de polychlorure de vinyle et le tissé soudés ensembles formant la toile correspondent à un tissé polyamide ou polyester enduit de polychlorure de vinyle, (c'est un tissu enduit)
- pour le pantalon, la doublure est disposée vers le dessus des cuisses, (vers l'avant de la partie du pantalon correspondant aux cuisses)
- pour le pantalon, la doublure est disposée au niveau de la ceinture, (pourtour resserré du pantalon)
- pour le pantalon, dans le cas où il est montant, la doublure est disposée en relation avec l'abdomen, (vers l'avant de la partie supérieure du pantalon correspondant à l'abdomen)
- pour le tablier, la doublure est disposée en relation avec l'abdomen, (vers l'avant du tablier correspondant à l'abdomen)
- pour la veste, la doublure est disposée à la partie haute de la veste, sur les épaules et sur les parties hautes du thorax et du dos en passant au-dessus des ouvertures proximales (vers les épaules) de manches, ladite doublure étant plus étendue verticalement sur le dos que sur le thorax,
- pour la veste, la doublure est disposée dans les manches, au moins à leurs parties supérieures,
- les zones de soudages sont des bandes continues disposées en périphérie de la toile de la doublure et fermant d'une manière sensiblement étanche l'intérieur de ladite doublure,
- la doublure avec sa feuille de mousse est en outre cousue au moins vers sa partie haute à la toile,
- la veste est à ouverture sensiblement verticale complète de haut en bas par le devant, l'ouverture comportant un ou plusieurs des moyens de fermeture amovible suivants : velcro® ou équivalent, fermeture à glissière, boutons pression,
- la veste est à ouverture sensiblement verticale partielle en haut par le devant, ladite veste s'enfilant par la tête, l'ouverture comportant un ou plusieurs des moyens de fermeture amovible suivants : velcro® ou équivalent, fermeture à glissière, boutons pression,
- l'ouverture de la veste est bordée d'un rabat recouvrant,
- la veste est ne comporte pas d'ouverture par le devant, ladite veste s'enfilant par la tête,
- la veste est constituée d'un assemblage bord à bord chevauchant de panneaux réalisés dans la toile,
- la veste comporte quatre panneaux, un panneau supérieur tour de cou, un panneau inférieur de dos et deux panneaux inférieurs latéraux, le panneau supérieur comportant des découpes et soudures destinées à réaliser les manches, chaque bord latéral du panneau inférieur de dos venant contre un bord latéral correspondant du panneau inférieur latéral correspondant le long d'une zone de soudage sensiblement verticale débutant sensiblement à la partie inférieure de l'extrémité proximale de la manche correspondante, (creux de l'articulation de l'épaule)
- pour la veste au moins un des panneaux inférieurs latéraux comporte une poche accessible extérieurement, ladite poche étant réalisée par soudure périphérique continue d'une pièce de la toile sur le tissé (face interne) de la veste, le panneau inférieur latéral comportant une ouverture débouchant dans l'espace interne délimité par la soudure périphérique de la pièce,
- la doublure est constituée d'un seul panneau réalisé dans de la toile,
- la doublure est constituée de plusieurs panneaux, la doublure étant constituée d'un assemblage bord à bord chevauchant de panneaux réalisés dans la toile,
- la doublure est constituée de plusieurs panneaux, au moins un des panneaux étant indépendant du/des autres et comportant sa propre feuille de mousse,
- la toile de la doublure a la même orientation que la toile extérieure du vêtement, le film de la doublure étant en vis à vis du tissé de la toile extérieure,
- la toile de la doublure a une orientation opposée à celle de la toile extérieure de la veste, le tissé de la doublure étant en vis à vis du tissé de la toile extérieure,
- de préférence la mousse est à cellules fermées,
- la mousse est à cellules ouvertes,
- la mousse à cellules fermées est dans un matériau léger et isolant,
- la mousse est dans un matériau choisi parmi le polychlorure de vinyle (PVC), le polyuréthane, le polyéthylène,
- l'extrémité distale (vers les mains) de chacune des manches comporte intérieurement un manchon élastique rapporté destiné à pouvoir fermer ladite manche autour de l'extrémité du membre supérieur correspondant de l'utilisateur de la veste,
- la veste comporte en outre une capuche,
- la capuche est réalisée par assemblage de deux panneaux de toile, soudés sur la partie supérieure de la veste,
- la capuche comporte dans une gaine en périphérie un fil coulissant destiné à permettre le serrage de la capuche sur la tête de l'utilisateur,
- la capuche comporte une doublure,
- la capuche est en outre cousue sur la veste.

La doublure mise en oeuvre dans le vêtement se comporte donc comme une sorte de « double vitrage » qui permet une isolation accrue sur des parties dudit vêtement qui sont habituellement sujettes à la condensation et/ou dans lesquelles le corps du sujet est essentiellement au contact du vêtement comme par exemple dans les parties hautes : épaules pour les vestes ou bretelles de pantalon montant, et/ou resserrées : zone de ceinture de pantalon, et/ou soumises à des frottements : cuisses pour un pantalon.

De plus, la feuille de mousse étant prise entre deux toiles étanches et enfermée dans un espace clos (soudure périphérique continue des toiles autour de la feuille de mousse), la mousse est isolée à la fois de l'environnement extérieur et du sujet : elle ne risque pas de prendre l'humidité. On simplifie ainsi l'entretien du vêtement (lavage à grande eau possible). Les matériaux de la toile permettent des soudures étanches.

Le vêtement de la présente invention, sans qu'elle en soit pour autant limitée, va maintenant être exemplifié avec une veste dans la description qui suit en relation avec la figure suivante:
la Figure 1 qui représente schématiquement une veste mise sensiblement à plat et vue de l'intérieur.

La veste 1 de l'invention, dans l'exemple représenté, est essentiellement symétrique par rapport à un axe vertical médian et formée par assemblage de panneaux réalisés dans une toile étanche à l'eau, sous forme liquide ou de vapeur, et à l'air formée de la superposition d'une couche externe (au contact de l'environnement) d'un film de polychlorure de vinyle et d'une couche interne (vers l'utilisateur) d'un tissé de polyester, le film et le tissé étant soudés ensembles et formant un tissu enduit. La veste de la Figure 1 comporte quatre panneaux, un panneau supérieur tour de cou 2, un panneau inférieur de dos 5 et deux panneaux inférieurs latéraux 6a et 6b, le panneau supérieur 2 comportant des découpes et soudures destinées à réaliser les manches 3 qui sont donc réalisées dans le panneau supérieur 2. Chaque bord latéral du panneau inférieur de dos 5 vient contre un bord latéral correspondant du panneau inférieur latéral correspondant 6a ou 6b respectivement, le long d'une zone de soudage 9 sensiblement verticale débutant sensiblement à la partie inférieure de l'extrémité proximale de la manche 3 correspondante. Les panneaux sont solidarisés ensembles par soudure le long de zones de soudage qui forment des bandes soudées 9 continues. La soudure permet de garantir l'étanchéité entre les panneaux. Les soudures sont réalisées par ultrasons. Une couture préalable avec du fil peut éventuellement renforcer la solidarisation entre les panneaux, la soudure qui est réalisée ensuite permettant de noyer le fil de la couture dans la matière plastique de la toile et garantissant ainsi l'étanchéité de ladite couture.

La partie de la veste doublée intérieurement par une doublure réalisée avec de la toile et qui comporte en outre intérieurement une feuille de mousse s'étendant dans ladite doublure, est la partie haute de la veste. A cette fin un panneau 4 réalisé dans de la toile est soudé à l'intérieur de la veste après avoir placé à l'intérieur la feuille de mousse. Au niveau de la doublure le vêtement présente donc dans son épaisseur depuis l'extérieur vers l'intérieur : une toile extérieure (le tissu enduit formant principalement le vêtement), un isolant sous forme d'une feuille de mousse puis une toile de doublure interne dans le même type de tissu enduit que celui de la toile extérieure.

En pratique le panneau de toile de la doublure est de dimensions légèrement supérieures à celle de la feuille (ou des feuilles) de mousse qu'elle contient. Pour maintient de la feuille de mousse dans la doublure, la feuille de mousse est soudée à la toile de préférence sur son tout son pourtour et possiblement en certains points espacés en pleine surface. La soudure forme une bande continue périphérique au panneau 4 de la doublure qui assure une étanchéité à l'intérieur de la doublure et donc pour la feuille de mousse. Afin de garantir cette étanchéité, la feuille mousse ne devra pas déborder du panneau 4 de la doublure et, tout au plus, notamment vers sa partie supérieure, arriver en limite ou juste avant, dudit panneau 4 de doublure. Cette dernière possibilité correspond à la solidarisation de la feuille de mousse à la partie haute de la veste (tour de cou) afin qu'elle soit retenue et qu'elle ne tombe pas dans ladite doublure, la feuille de mousse étant disposée essentiellement libre en surface entre la doublure et la veste (des points de soudures à la toile peuvent être prévus en certains points de surface de la feuille de mousse). Cette solidarisation supérieure formant le tour de cou comporte une couture par fil 10 en plus de la soudure finale 9 en bande continue. Le fil 10 est pris dans la zone de soudure et est donc isolé de l'environnement et de l'utilisateur (absence d'effet mèche en cas d'humidité). Une capuche est également solidarisée sur le panneau supérieur 2 le long du tour de cou. La capuche est formée par l'assemblage de deux panneaux de toile sensiblement triangulaires soudés ensembles.

Des poches 7 sont réalisées sur les panneaux inférieurs latéraux 6a et 6b par soudure à l'intérieur de la veste de pièces de toiles et découpe d'ouverture dans la veste en regard de la pièce de toile. Des rabats en toile sont en outre disposés et soudés sur la face extérieure de la veste afin de recouvrir lesdites ouvertures.

La réalisation du vêtement est particulièrement simple puisqu'il est possible d'assembler les panneaux externe et doublure en toile et la feuille de mousse en une seule opération de soudage haute fréquence, la feuille de mousse étant prise en sandwich entre les toiles extérieure et de doublure dans des bandes de soudure, ce qui assure son maintien.

On comprend que l'invention peut se décliner de diverses manières sans pour autant sortir de son cadre général. En particulier, la doublure avec sa (ses) feuilles de mousse, peut s'étendre (un seul panneau continu de doublure ou plusieurs panneaux formant une seule zone de doublure ou plusieurs zones de doublures indépendantes) à d'autres parties de la veste, comme par exemple les manches. L'épaisseur de la feuille de mousse peut être constante ou varier selon son emplacement, voire plusieurs épaisseurs de feuilles empilées, comme par exemple une surépaisseur au niveau des épaules (protection/amortissement vis à vis d'un harnais ou d'un gilet de sauvetage par exemple). De même, le nombre et la répartition des panneaux peuvent être différents, par exemple un seul panneau inférieur au lieu de trois. La structure des panneaux peut être différente, par exemple avec des manches rapportées fixées au panneau supérieur (ou d'autres selon la répartition/structure des panneaux). Des moyens de solidarisation additionnels peuvent être mis en oeuvre notamment pour éviter que la feuille de mousse qui est essentiellement libre en surface dans la doublure ne se déplace comme par exemple des points de soudure ou de collage entre le panneau de doublure 4 (voire et/ou le panneau extérieur) et la feuille de mousse en plein champ de la doublure. Des ouvertures d'aération, par exemple oeillets, dans les aisselles et/ou des ficelles de serrage pour la capuche et/ou le bas de veste peuvent également être mises en oeuvre.

## Revendications

1. Vêtement de protection réalisé dans une toile extérieure étanche à l'eau et l'air formée de la superposition d'une couche externe d'un film de polychlorure de vinyle et d'une couche interne d'un tissé, le film et le tissé étant soudés ensembles,
**caractérisé en ce qu'**au moins une partie du vêtement est doublée intérieurement par une doublure réalisée avec de la toile (4) et comportant en outre une feuille de mousse s'étendant dans ladite doublure, la toile de la doublure étant soudée au moins sur sa périphérie sur le tissé de la toile extérieure dans des zones de soudage (9), la feuille de mousse étant disposée essentiellement libre entre la toile de la doublure et la toile extérieure, ladite feuille de mousse étant solidarisée (9, 10) à la toile extérieure et/ou à la toile de la doublure au moins vers sa partie haute afin d'être retenue et de ne pas tomber dans ladite doublure.

2. Vêtement selon la revendication 1, **caractérisé en ce qu'**il est une veste, un pantalon ou un tablier.

3. Veste (1) de protection à manches du type ciré réalisée dans une toile extérieure étanche à l'eau et l'air formée de la superposition d'une couche externe d'un film de polychlorure de vinyle et d'une couche interne d'un tissé, le film et le tissé étant soudés ensembles,
**caractérisée en ce qu'**au moins une partie haute de la veste est doublée intérieurement par une doublure réalisée avec de la toile (4) et comportant en outre une feuille de mousse s'étendant dans ladite doublure, la toile de la doublure étant soudée au moins sur sa périphérie sur le tissé de la toile extérieure dans des zones de soudage (9), la feuille de mousse étant disposée essentiellement libre entre la toile de la doublure et la toile extérieure, ladite feuille de mousse étant solidarisée (10) à la toile extérieure et/ou à la toile de la doublure au moins vers sa partie haute afin d'être retenue et de ne pas tomber dans ladite doublure, la doublure étant disposée à la partie haute de la veste sur les épaules et sur les parties hautes du thorax et du dos en passant au-dessus des ouvertures proximales de manches, ladite doublure étant plus étendue verticalement sur le dos que sur le thorax.

4. Veste selon la revendication 3, **caractérisée en ce que** les zones de soudages sont des bandes continues disposées en périphérie de la toile de la doublure et fermant d'une manière sensiblement étanche l'intérieur de ladite doublure.

5. Veste selon l'une quelconque des revendications 3 ou 4, **caractérisée en ce que** la veste est à ouverture sensiblement verticale complète de haut en bas par le devant, l'ouverture comportant un ou plusieurs des moyens de fermeture amovible suivants : velcro® ou équivalent, fermeture à glissière, boutons pression.

6. Veste selon l'une quelconque des revendications 3 à 5, **caractérisée en ce qu'**elle est constituée d'un assemblage bord à bord chevauchant de panneaux réalisés dans la toile.

7. Veste selon la revendication 6, **caractérisée en ce qu'**elle comporte quatre panneaux, un panneau supérieur tour de cou, un panneau inférieur de dos et deux panneaux inférieurs latéraux, le panneau supérieur comportant des découpes et soudures destinées à réaliser les manches, chaque bord latéral du panneau inférieur de dos venant contre un bord latéral correspondant du panneau inférieur latéral correspondant le long d'une zone de soudage sensiblement verticale débutant sensiblement à la partie inférieure de l'extrémité proximale de la manche correspondante.

8. Veste selon l'une quelconque des revendications 3 à 7, **caractérisée en ce que** la doublure est constituée d'un seul panneau réalisé dans la toile.

9. Veste selon l'une quelconque des revendications 3 à 8, **caractérisée en ce que** la toile de la doublure a la même orientation que la toile de la veste, le film de la doublure étant en vis à vis du tissé de la veste.

10. Pantalon de protection du type ciré réalisée dans une toile extérieure étanche à l'eau et l'air formée de la superposition d'une couche externe d'un film de polychlorure de vinyle et d'une couche interne d'un tissé, le film et le tissé étant soudés ensembles,
**caractérisé en ce qu'**au moins la partie avant du pantalon en relation avec les cuisses est doublée intérieurement par une doublure réalisée avec de la toile et comportant en outre une feuille de mousse s'étendant dans ladite doublure, la toile de la doublure étant soudée au moins sur sa périphérie sur le tissé de la toile extérieure dans des zones de soudage, la feuille de mousse étant disposée essentiellement libre entre la toile de la doublure et la toile extérieure, ladite feuille de mousse étant solidarisée à la toile extérieure et/ou à la toile de la doublure au moins vers sa partie haute afin d'être retenue et de ne pas tomber dans ladite doublure.

11. Pantalon selon la revendication 10, **caractérisé en ce qu'**il présente un prolongement supérieur abdominal et que la partie avant du pantalon en relation avec l'abdomen est doublée intérieurement par une doublure réalisée avec de la toile et comportant en outre une feuille de mousse s'étendant dans ladite doublure, la toile de la doublure étant soudée au moins sur sa périphérie sur le tissé de la toile extérieure dans des zones de soudage, la feuille de mousse étant disposée essentiellement libre entre la toile de la doublure et la toile extérieure, ladite feuille de mousse étant solidarisée à la toile extérieure et/ou à la toile de la doublure au moins vers sa partie haute afin d'être retenue et de ne pas tomber dans ladite doublure.

12. Tablier de protection du type ciré réalisée dans une toile extérieure étanche à l'eau et l'air formée de la superposition d'une couche externe d'un film de polychlorure de vinyle et d'une couche interne d'un tissé, le film et le tissé étant soudés ensembles,
**caractérisé en ce qu'**au moins la partie avant du tablier en relation avec l'abdomen est doublée intérieurement par une doublure réalisée avec de la toile et comportant en outre une feuille de mousse s'étendant dans ladite doublure, la toile de la doublure étant soudée au moins sur sa périphérie sur le tissé de la toile extérieure dans des zones de soudage, la feuille de mousse étant disposée essentiellement libre entre la toile de la doublure et la toile extérieure, ladite feuille de mousse étant solidarisée à la toile extérieure et/ou à la toile de la doublure au moins vers sa partie haute afin d'être retenue et de ne pas tomber dans ladite doublure.

## Claims

1. A protective garment made of water-tight and air-tight outer cloth formed by superimposing an external layer of a film of polyvinyl chloride and an internal layer of woven cloth, the film and the woven cloth being bonded together,
**characterised in that** at least one section of the garment is lined internally by a lining made with cloth (4) and including moreover a foam sheet extending in said lining, the cloth of the lining being bonded at least on its periphery to the woven section of the external cloth in bonding zones (9), the foam sheet being arranged substantially free between the cloth of the lining and the external cloth, said foam sheet being integral (9, 10) with the external cloth and/or with the cloth of the lining at least towards its upper section in order to be held and not to fall in said lining.

2. A garment according to claim 1, **characterised in that** it is a vest, a pair of trousers or an apron.

3. An oilskin-type sleeved protective vest (1) made of a water-tight and air-tight external cloth formed by superimposing an external layer of a film of polyvinyl chloride and an internal layer of woven cloth, the film and the woven cloth being bonded together,
**characterised in that** at least one upper section of the vest is lined internally by a lining made with cloth (4) and including moreover a foam sheet extending in said lining, the cloth of the lining being bonded at least on its periphery to the woven section of the external cloth in bonding zones (9), the foam sheet being arranged substantially free between the cloth of the lining and the external cloth, said foam sheet being integral (10) with the external cloth and/or with the cloth of the lining at least towards its upper section in order to be held and not to fall in said lining, the lining being arranged at the upper section of the vest on the shoulders and on the upper sections of the thorax and of the back by running over proximal openings of the sleeves, said lining being more extended vertically on the back than on the thorax.

4. A vest according to claim 3, **characterised in that** the bonding zones are continuous bands arranged at the periphery of the cloth of the lining and closing the inside of said lining substantially water-tight and air-tight.

5. A vest according to any of the claims 3 or 4, **characterised in that** the vest has a substantially vertical aperture complete from top to bottom by the front, the aperture including one or several of the following removable closing means : Velcro® or similar, zip fastener, snap buttons.

6. A vest according to any of the claims 3 to 5, **characterised in that** it is composed of an overlapping abutting assembly of panels cut in the cloth.

7. A vest according to claim 6, **characterised in that** it includes four panels, a neck upper panel, a back lower panel and two lateral lower panels, the upper panel including cut-outs and bondings intended for forming the sleeves, each lateral edge of the back lower panel abutting against a corresponding lateral edge of the corresponding lateral lower panel along a substantially vertical bonding zone starting essentially at the lower section of the proximal end of the corresponding sleeve.

8. A vest according to any of the claims 3 to 7, **characterised in that** the lining is formed of a single panel made in the cloth.

9. A vest according to any of the claims 3 to 8, **characterised in that** the cloth of the lining has the same orientation as the cloth of the vest, the film of the lining being opposite the woven section of the vest.

10. Oilskin-type protective trousers made of a water-tight and air-tight external cloth formed by superimposing an external layer of a film of polyvinyl chloride and an internal layer of woven cloth, the film and the woven cloth being bonded together,
**characterised in that** at !east the front section of the trousers in relation to the thighs is lined internally by a lining made with cloth and including moreover a foam sheet extending in said lining, the cloth of the lining being bonded at least on its periphery to the woven section of the external cloth in bonding zones, the foam sheet being arranged substantially free between the cloth of the lining and the external cloth, said foam sheet being integral with the external cloth and/or with the cloth of the lining at least towards its upper section in order to be held and not to fall in said lining.

11. Trousers according to claim 10, **characterised in that** they exhibit an abdominal upper prolongation and that the front section of the trousers in relation to the abdomen is lined internally by a lining made with cloth and including moreover a foam sheet extending in said lining, the cloth of the lining being bonded at least on its periphery to the woven section of the external cloth in bonding zones, the foam sheet being arranged substantially free between the cloth of the lining and the external cloth, said foam sheet being integral with the external cloth and/or with the cloth of the lining at least towards its upper section in order to be held and not to fall in said lining.

12. An oilskin-type protective apron made of a water-tight and air-tight external cloth formed by superimposing an external layer of a film of polyvinyl chloride and an internal layer of woven cloth, the film and the woven cloth being bonded together,
**characterised in that** at least the front section of the apron in relation to the abdomen is lined internally by a lining made with cloth and including moreover a foam sheet extending in said lining, the cloth of the lining being bonded at least on its periphery to the woven section of the external cloth in bonding zones, the foam sheet being arranged substantially free between the cloth of the lining and the external cloth, said foam sheet being integral with the external cloth and/or with the cloth of the lining at least towards its upper section in order to be held and not to fall in said lining.

## Patentansprüche

1. Schutzkleidung, die aus einem wasser- und luftdichten Außentuch, das aus dem Überlagern einer Außenschicht einer Polyvinylchloridfolie und einer Innenschicht aus einem Gewebe gebildet ist, hergestellt ist, wobei die Folie und das Gewebe zusammengeschweißt sind,
**dadurch gekennzeichnet, dass** mindestens ein Teil der Kleidung innen mit einem Futter gefüttert ist, das aus einem Tuch (4) hergestellt ist, und das ferner eine Schaumstoffschicht aufweist; die sich in dem Futter erstreckt, wobei das Tuch des Futters mindestens auf seinem Umfang in Schweißzonen (9) auf das Gewebe des Außentuchs geschweißt ist, wobei die Schaumstoffschicht im Wesentlichen frei zwischen dem Tuch des Futters und dem Außentuch angeordnet ist, wobei die Schaumstoffschicht mit dem Außentuch und/oder dem Tuch des Futters zumindest zu ihrem oberen Teil hin fest verbunden ist (9, 10), um zurückgehalten zu werden und nicht in das Futter zu fallen.

2. Kleidung nach Anspruch 1, **dadurch gekennzeichnet, dass** es sich um eine Jacke, eine Hose oder eine Schürze handelt.

3. Schutzjacke (1) mit Ärmeln des gewachsten Typs, hergestellt aus einem wasser- und luftdichten Außentuch, das aus der Überlagerung einer Außenschicht einer Polyvinylchloridfolie und einer Innenschicht eines Gewebes gebildet ist, wobei die Folie und das Gewebe zusammengeschweißt sind,
**dadurch gekennzeichnet, dass** mindestens ein oberer Teil der Jacke innen mit einem Futter gefüttert ist, das aus dem Tuch (4) hergestellt ist, und ferner eine Schaumstoffschicht aufweist, die sich in dem Futter erstreckt, wobei das Tuch des Futters zumindest an seinem Umfang in Schweißzonen (9) auf das Gewebe des Außentuchs geschweißt ist, wobei die Schaumstoffschicht im Wesentlichen frei zwischen dem Tuch des Futters und dem Außentuch angeordnet ist, wobei die Schaumstoffschicht mit dem Außentuch und/oder dem Tuch des Futters zumindest zu ihrem oberen Teil hin fest verbunden ist (10), um zurückgehalten zu werden und nicht in das Futter zu fallen, wobei das Futter im oberen Teil der Jacke auf den Schultern und auf den Oberteilen des Brustkorbs und des Rückens angeordnet ist, indem es über proximale Armlöcher geht, wobei das Futter senkrecht auf dem Rücken weiter ausgedehnt ist als auf dem Brustkorb.

4. Jacke nach Anspruch 3, **dadurch gekennzeichnet, dass** die Schweißzonen ununterbrochene Bänder sind, die am Umfang des Tuchs des Futters angeordnet sind und das Innere des Futters im Wesentlichen dicht schließen.

5. Jacke nach einem der Ansprüche 3 oder 4, **dadurch gekennzeichnet, dass** die Jacke im Wesentlichen vertikal komplett von oben nach unten auf der Vorderseite geöffnet werden kann, wobei die Öffnung eines oder mehrere der folgenden abnehmbaren Verschlussmittel aufweist: Velcro® oder gleichwertig, Reißverschluss, Druckknöpfe.

6. Jacke nach einem der Ansprüche 3 bis 5, **dadurch gekennzeichnet, dass** sie aus einer überlappenden Zusammenfügung Rand an Rand von Paneelen, wie aus dem Tuch hergestellt sind, besteht.

7. Jacke nach Anspruch 6, **dadurch gekennzeichnet, dass** sie vier Paneele aufweist, ein oberes Halsumfangspaneel, ein unteres Rückenpaneel und zwei untere Seitenpaneele, wobei das obere Paneel Ausschnitte und Schweißungen aufweist, die dazu bestimmt sind, die Ärmel herzustellen, wobei jeder Seitenrand des unteren Rückenpaneels gegen einen entsprechenden Seitenrand des entsprechenden unteren Seitenpaneels entlang einer im Wesentlichen vertikalen Schweißzone, die im Wesentlichen an dem unteren Teil des proximalen Endes des entsprechenden Ärmels beginnt; zu liegen kommt.

8. Jacke nach einem der Ansprüche 3 bis 7, **dadurch gekennzeichnet, dass** das Futter aus einem einzigen aus dem Tuch bestehenden Paneel besteht.

9. Jacke nach einem der Ansprüche 3 bis 8, **dadurch gekennzeichnet, dass** das Tuch des Futters die gleiche Ausrichtung wie das Tuch der Jacke hat, wobei die Folie des Futters dem Gewebe der Jacke gegenüber liegt.

10. Schutzhose des gewachsten Typs, hergestellt aus einem wasser-und luftdichten Außentuch, das aus dem Überlagern einer Außenschicht aus einer Polyvinylchloridfolie und einer Innenschicht aus einem Gewebe gebildet ist, wobei die Folie und das Gewebe zusammengeschweißt sind,
**dadurch gekennzeichnet, dass** mindestens der Vorderteil der Hose in Beziehung mit den Oberschenkeln innen mit einem Futter gefüttert ist, das aus dem Tuch hergestellt ist, und ferner eine Schaumstoffschicht aufweist, die sich in dem Futter erstreckt, wobei das Tuch des Futters mindestens an seinem Rand in Schweißzonen auf das Gewebe des Außentuchs geschweißt ist, wobei die Schaumstoffschicht im Wesentlichen frei zwischen dem Tuch des Futters und dem Außentuch angeordnet ist, wobei die Schaumstoffschicht fest mit dem Außentuch und/oder dem Tuch des Futters zumindest gegen ihren oberen Teil hin verbunden ist, um zurückgehalten zu werden und nicht in das Futter zu fallen.

11. Hose nach Anspruch 10, **dadurch gekennzeichnet, dass** sie eine obere Bauchverlängerung aufweist, und dass der Vorderteil der Hose in Beziehung mit dem Bauch innen durch ein Futter gefüttert ist, das aus dem Tuch hergestellt ist, und ferner eine Schaumstoffschicht aufweist, die sich in dem Futter erstreckt, wobei das Tuch des Futters zumindest auf seinem Rand in Schweißzonen auf das Gewebe des Außentuchs geschweißt ist, wobei die Schaumstoffschicht im Wesentlichen frei zwischen dem Tuch des Futters und dem Außentuch angeordnet ist, wobei die Schaumstoffschicht fest mit dem Außentuch und/oder dem Tuch des Futters zumindest zu ihrem oberen Teil hin verbunden ist, um zurückgehalten zu werden und nicht in das Futter zu fallen.

12. Schutzschürze des gewachsten Typs, hergestellt aus einem wasser- und luftdichten Außentuch, das durch das Überlagern einer Außenschicht einer Polyvinylchloridfolie und einer Innenschicht eines Gewebes gebildet ist, wobei die Folie und das Gewebe zusammengeschweißt sind,
**dadurch gekennzeichnet, dass** zumindest der Vorderteil der Schürze in Beziehung mit dem Bauch innen durch ein Futter gefüttert ist, das aus dem Tuch hergestellt ist, und ferner eine Schaumstoffschicht aufweist, die sich in dem Futter erstreckt, wobei das Tuch des Futters zumindest auf seinem Umfang in Schweißzonen auf das Gewebe des Außentuchs geschweißt ist, wobei die Schaumstoffschicht im Wesentlichen frei zwischen dem Tuch des Futters und dem Außentuch angeordnet ist, wobei die Schaumstoffschicht mit dem Außentuch und/oder dem Tuch des Futters zumindest zu ihrem oberen Teil hin fest verbunden ist, um zurückgehalten zu werden und nicht in das Futter zu fallen.
